# EUROPÄISCHE PATENTSCHRIFT

(11) **EP 2 020 651 B1**
(45) Veröffentlichungstag und Bekanntmachung des Hinweises auf die Patenterteilung: **25.06.2014**
(21) Anmeldenummer: 07015080.0
(22) Anmeldetag: 01.08.2007
(51) Int. Cl.: G08C 23/04

(54) **Fernsteuerung**
Remote control
Télécommande

(43) Veröffentlichungstag der Anmeldung: 04.02.2009
(73) Patentinhaber: fm marketing gmbh, 5162 Obertrum am See (AT)
(72) Erfinder: Maier, Ferdinand, 5162 Obertrum am See (AT)
(74) Vertreter: von Bülow, Tam

(56) Entgegenhaltungen:
- DE-A1- 19 653 840
- DE-U1-202005 015 165
- GB-A- 2 396 046
- US-A1- 2003 206 128

## Beschreibung

Die Erfindung bezieht sich auf eine Fernsteuerung gemäß dem Oberbegriff des Patentanspruches 1.

Eine solche Fernsteuerung ist aus der DE 196 53 840 A1 bekannt. Dort ist ein Handsender für eine fernbetätigbare Zentralverriegelung in Kraftfahrzeugen gezeigt, die ein Gehäuse, ein Sendemittel, eine elektronische Steuerschaltung zum Steuern des Sendemittels und eine Solarzelle aufweist, die die Steuerschaltung mit elektrischer Energie speist.

Die GB 2 396 046 A zeigt einen Alarm-Schlüsselanhänger mit einem Gehäuse aus transparentem Kunststoff, in dessen Innerem eine Glühbirne angeordnet ist, die im Falle eines Alarmes zu leuchten beginnt. Weiter sind an dem Gehäuse zwei Tastenschalter zum Aktivieren und Desaktivieren des Alarms vorgesehen.

Die US 2003/0206128 A1 zeigt eine Universalfernsteuerung mit einem durchsichtigen Acrylgehäuse, in dessen Innerem wiederum eine Glühbirne angebracht ist. Über ein Suchgerät kann die Glühbirne zum Leuchten gebracht und ein akustischer Geber aktiviert werden.

Die DE 20 2005 015 165 U1 zeigt eine fernsteuerbare Schließvorrichtung für ein Fahrzeug, bei der eine Tastatur und ein Display von einem Tastbildschirm (Touch Screen) gebildet werde.

Fernsteuerungen zur Steuerung elektronischer Geräte, wie z.B. Fernsehgeräten, Radios, Videorecordern, Satellitenempfänger, DVD-Spielern, aber auch von sonstigen Haushaltsgeräten, wie Beleuchtungseinrichtungen, Rolläden, Garagentoren und ähnlichem, sind heute weit verbreitet. Sie haben üblicherweise ein Gehäuse mit Batteriefach, eine Leiterbahnplatte mit elektronischen Bauelementen, eine Tastatur sowie eine Sendeeinheit, wie z.B. eine Infrarot-Sende-Diode. Eine der Tasten wird üblicherweise zum Ein- und Ausschalten der Fernsteuerung verwendet. Den übrigen Tasten sind jeweils eine oder mehrere Funktionen zugewiesen, derart, daß beim Drücken der Taste ein codiertes Infrarot-Signal an das zu steuernde Gerät ausgesandt wird.

Anstelle einer Tastatur mit einzelnen mechanisch zu betätigenden Tasten ist auch schon vorgeschlagen worden, eine berührungsempfindliche Tastplatte, die heute allgemein als Touch-Pad bezeichnet wird, zu verwenden (vgl. DE 199 08 406 A1, DE 100 13 444 A1) oder auch einen sogenannten Touch-Screen, d.h. eine Anzeigeeinrichtung, die gleichzeitig berührungsempfindlich ist (vgl. US-A-5237327, US-A-5353016).
Touch-Pads und Touch-Screens sind allgemein bekannt und beispielsweise in der WO 92/04724 oder DE 20 2007 001 624 U1 beschrieben. Sie arbeiten nach verschiedenen Prinzipien, unter anderem kapazitiv, resistiv, optisch oder mit Schallwellen (surface acustic wave). Diese zusammengefaßt als "berührungsempfindliche Tastplatte" bezeichneten Einrichtungen erzeugen ein elektrisches Signal, das im allgemeinen eindeutig einem oder mehreren Orten an seiner Oberfläche zugeordnet ist, die von einem Gegenstand oder einem Finger berührt wird.

Es ist somit möglich, die Funktionen einer Tastatur mit individuellen Tasten durch eine solche berührungsempfindliche Tastplatte zu ersetzen, indem man bestimmten Bereichen der Tastplatte bestimmte Funktionen zuweist oder auch indem man durch Bewegung längs der Oberfläche der Tastplatte einen "Cursor" bewegt, der auf einem Anzeigegerät, wie z.B. einen Fernsehbildschirm, bestimmte Funktionen auslöst.

Bei der oben genannten WO 92/04724, der DE 199 08 406 A1, der DE 100 13 444 A1 und der US 5353016 ist die Tastplatte jeweils transparent und besteht beispielsweise aus einer durchsichtigen Glasplatte.

Gleichwohl haben alle diese bekannten Fernsteuerungen noch ein zusätzliches Gehäuse, in welchem elektronische Schaltkreise, eine Energieversorgung, meist in Form einer Batterie, eine Sendediode sowie gegebenenfalls noch weitere Bauteile untergebracht sind. Die Gehäuse sind heute meist aus Kunststoff gespritzt.

Die Herstellung des Gehäuses ist material-, werkzeug- und montageaufwendig und bedingt für das Kunststoffspritzen einen hohen Energieaufwand. Da Fernsteuerungen in der Praxis oft nur eine begrenzte Lebensdauer haben, ist auch die Entsorgung problematisch und aufwendig, insbesondere aufgrund des hohen Kunststoffanteiles der Gehäuse und der Tastaturen. Daneben ist bei sehr vielen Fernsteuerungen die Bedienung aufgrund einer enormen Vielzahl von Tasten sehr aufwendig und wird von vielen Personen nicht beherrscht.

Aufgabe der Erfindung ist es, die Fernsteuerung der eingangs genannten Art dahingehend zu verbessern, daß sie mit geringerem Material-, Werkzeug- und Montageaufwand herstellbar ist und auch ihre Entsorgung einfacher ist. Daneben soll sie auch noch ein interessantes und ansprechendes Design haben.

Diese Aufgabe wird durch die im Patentanspruch 1 angegebenen Merkmale gelöst. Vorteilhafte Ausgestaltung und Weiterbildung der Erfindung sind den Unteransprüchen zu entnehmen.

Die Erfindung schafft somit eine gehäuselose Tastatur aus zwei Glasplatten, die gleichzeitig die Funktion einer Leiterbahnplatte und die Funktion eines Gehäuses übernehmen, wobei auch eine berührungsempfindliche Tastplatte und insbesondere bevorzugt ein Touch-Pad in eine oder beide Glasplatten integriert sind. Leiterbahnen der elektronischen Schaltung werden auf eine oder auch beide Glasplatten aufgedruckt, was vorzugsweise mit elektrisch leitfähigem, transparentem Lack erfolgt, wobei auch weitere Komponenten der elektronischen Schaltung, wie z.B. Widerstände, Kondensatoren oder auch Halbleiterbauelemente, auf eine oder beide Glasplatten aufgedruckt werden können. Weitere Komponenten, wie z.B. ein Mikroprozessor, oder die Sendeeinheit, wie z.B. eine Infrarot-Sende-Diode und gegebenenfalls auch eine Infrarot-Empfangsdiode, werden an einer der Glasplatten befestigt, beispielsweise aufgeklebt und mit den Leiterbahnen und den übrigen aufgedruckten Bauelementen elektrisch verbunden.

Die berührungsempfindliche Tastplatte kann ebenfalls in eine oder beide Glasplatten integriert werden, wobei bevorzugt ein kapazitiv arbeitendes Touch-Pad verwendet wird, das ohnehin eine Deckschicht benötigt, die durch eine abgegrenzte Fläche einer der Glasplatten realisiert ist.

Nach einer Weiterbildung der Erfindung ist auch die Energieversorgung auf eine der Glasplatten aufgebracht, sei es in Form eines aufgedruckten Speicherkondensators, der durch Solarzellen, die auf die der berührungsempfindlichen Tastplatte abgewandten Unterseite einer der Glasplatten aufgedruckt sind, gespeist wird, oder sei es durch einen auf einer der Glasplatten aufgedruckten Akkumulator, der ebenfalls durch die genannten Solarzellen aufgeladen wird.

Nach einer Weiterbildung der Erfindung ist ein Lagesensor vorgesehen, der zusammen mit den übrigen elektronischen Bauteilen auf eine der Glasplatten aufgebracht ist und die Funktion eines Ein-/Aus-Schalters hat. Der Lagesensor erkennt entweder statisch oder dynamisch die jeweilige Lage der Fernsteuerung und schaltet die Elektronik Ein oder Aus, je nachdem, ob die Fernsteuerung mit der Tastplatte nach oben (eingeschaltet) oder nach unten (ausgeschaltet) positioniert ist. Ein statisch arbeitender "Schalter" kann beispielsweise ein Quecksilberschalter oder ein Schalter mit durch Schwerkraft beweglichem Schaltglied sein. Denkbar sind auch optische Schalter, die durch lichtempfindliche Bauelemente realisiert sind und bei Lichtempfang einen elektrischen Strom erzeugen, der zum Einschalten der Elektronik verwendet wird. In der aktiven Betriebslage, bei der die berührungsempfindliche Tastatur normalerweise nach oben zeigt, empfängt ein solcher Lichtsensor ausreichend Licht, um anzusprechen. Wird die Fernsteuerung dagegen abgelegt, mit der lichtempfindlichen Tastplatte nach unten weisend, so ist ein solcher Lichtsensor auch abgedunkelt, wenn die Fernsteuerung beispielsweise auf einem Tisch liegt und die Fernsteuerung ist abgeschaltet. Auch sind Sensoren denkbar, die magnetisch arbeiten und auf eine Bewegung im Erdmagnetfeld ansprechen. Generell ist jede Art von Lagesensoren möglich, wobei die oben genannten Sensoren oder Schalter nur als Beispiele genannt sind.

Die üblicherweise verwendete Sendediode kann so in die Glasplatten integriert sein, daß diese im Bereich der Sendediode die Form einer optischen Linse haben.

Die elektronische Schaltung kann dadurch zusätzlich zu der Verwendung des erwähnten transparenten, elektrisch-leitfähigen Lackes weitestgehend von außen unsichtbar gemacht werden, da eine der Glasplatten eine Spiegelschicht hat.

Bei der Endmontage der Fernsteuerung müssen lediglich zwei mit entsprechenden Bauteilen bestückte Glasplatten miteinander verbunden werden, was vorzugsweise durch Verkleben geschieht.

Nach dem Bestücken der als Leiterbahnplatten dienenden Glasplatte ist die Endmontage somit wesentlich vereinfacht. Auch ist der Materialaufwand gegenüber den herkömmlichen Kunststoffgehäusen wesentlich vereinfacht. Auch ist das umweltfreundliche Entsorgen von Glasplatten problemlos. Dadurch, daß der wesentliche Teil der Energieversorgung durch Solarzellen erfolgt, sind auch keine umweltschädlichen Batterien oder Akkus zu entsorgen, wobei im Falle von aufgedruckten Akkus nur sehr dünne Schichten und damit geringe Mengen umweltschädlicher Substanzen vorhanden sind.

Das Entsorgen erfolgt üblicherweise durch Einschmelzen des Glases, wobei die elektrischen und elektronischen Komponenten dann problemlos verbrannt werden. Die bei sonstigem "Elektronikschrott" notwendige Materialtrennung entfällt. Schließlich erhält man durch die Glasplatten auch noch ein interessantes und ansprechendes Design.

Im folgenden wird die Erfindung anhand eines Ausführungsbeispieles im Zusammenhang mit der Zeichnung ausführlicher erläutert. Es zeigt:
- Fig. 1: eine schematische Explosionszeichnung der Fernsteuerung nach der Erfindung; und
- Fig. 2: einen schematischen Längsschnitt der Fernsteuerung nach der Erfindung im zusammengebautem Zustand.

Die Fernsteuerung ist aus zwei Glasplatten 1 und 2 aufgebaut, die im fertig montierten Zustand miteinander verbunden sind, beispielsweise durch Verkleben oder Verschweißen. Die Glasplatte 1 enthält eine berührungsempfindliche Tastplatte 3, die insbesondere ein sogenanntes Touch-Pad ist, wobei die bei bekannten Touch-Pads vorhandene Deckschicht durch einen Teil der Glasplatte 1 selbst gebildet wird. Die elektronischen Komponenten des Touch-Pads 3 (vgl. Bezugszeichen 11 in Fig. 2) sind auf der Unterseite der Glasplatte 1 angebracht. Bei den meist kapazitiv arbeitenden Touch-Pads können diese Komponenten auf die Unterseite der Glasplatte 1 aufgedruckt werden, was beispielsweise im Siebdruckverfahren erfolgt. Der Begriff Unterseite bezieht sich dabei auf die zur zweiten Glasplatte 2 hinweisenden Seite der Glasplatte 1.

Auf der zweiten Glasplatte 2 sind elektrische und elektronische Bauteile 4 angebracht, die durch ebenfalls auf die zweite Glasplatte 2 aufgedruckte Leiterbahnen 5 miteinander verbunden sind. Vorzugsweise sind die Leiterbahnen aus elektrisch leitfähigem transparenten Lack. Somit dient die zweite Glasplatte als Leiterbahnplatte, die die Leiterbahnen 5 und die elektronischen Bauelemente 4 trägt. Die elektronischen Bauelemente 4 sind hier nur schematisch als Blöcke dargestellt. Es kann sich dabei sowohl um aufgedruckte passive Bauelemente, wie Widerstände oder Kondensatoren, handeln oder auch um sonstige Bauelemente, wie Mikrochips, Prozessoren, Transistoren oder ähnliches. Je nach Bauhöhe dieser Bauteile 5 ist an der Oberseite der zweiten Glasplatte 2 eine Vertiefung 8 vorgesehen, die mindestens der Bauhöhe der Bauelemente 4 entspricht, damit die beiden Glasplatten 1 und 2 an ihren Rändern 9 miteinander verbunden werden können.

Natürlich ist es auch möglich, die Vertiefung 8 in der oberen Glasplatte 1 vorzusehen, so daß die untere Glasplatte 2 eine insgesamt ebene Oberfläche hat.

Weiter ist in die Glasplatte 2 oder auch in beide Glasplatten 1 und 2 eine Sendeeinrichtung 6 eingesetzt, die beispielsweise eine Infrarot-Sende-Diode ist, die bei den üblichen Infrarot-Fernsteuerungen verwendet wird. Auch diese ist an entsprechende Leiterbahnen 5 angeschlossen. Hierzu hat die Glasplatte 1 und/oder 2 eine entsprechende Aussparung. Falls gewünscht, kann die Stirnseite einer oder beider Glasplatten 1 und/oder 2 auch die Form einer optischen Linse 12 haben, um den Lichtstrahl der Sendeeinrichtung zu fokussieren. Diese optische Linse 12 ist damit in eine oder beide der Glasplatten 1 und/oder 2 integriert.

Weiter ist auf einer der Glasplatten, hier auf der Glasplatte 2, ein elektrischer Energiespeicher 2 aufgebracht, der beispielsweise als Speicherkondensator 7 aufgedruckt ist oder auch als wiederaufladbarer Akkumulator. Die Energieversorgung erfolgt über Solarzellen 9, die auf der Außenseite der unteren Glasplatte 2 aufgebracht sind und die wesentliche Energieversorgung übernehmen. Der Energiespeicher 7 dient somit im wesentlichen nur als Pufferspeicher. Auch bei einer Fernsteuerung für Heimelektronik, wie z.B. einem Fernsehgerät, ist auch in ansonsten abgedunkelten Räumen beim Betrieb des Fernsehgerätes immer noch ausreichend Lichtenergie vorhanden, um über die Solarzellen 9 die Elektronik und die Sendeeinrichtung mit Energie zu versorgen.

Zum Ein- und Ausschalten der Fernsteuerung ist nach einer Weiterbildung der Erfindung ein Lagesensor 8 vorgesehen, der eines der dargestellten elektrischen oder elektronischen Bauelemente ist und je nach Lage der Fernsteuerung diese ein- oder ausschaltet. Im einfachsten Fall kann es sich hierbei um einen elektrischen Schalter handeln, der ein durch Schwerkraft betätigtes Schaltglied aufweist. In der normalen Arbeitslage, bei der das Touch-Pad 3 nach oben weist, ist dieser Schalter geschlossen, so daß die Elektronik eingeschaltet ist. Zum Ausschalten muß lediglich die Fernsteuerung umgedreht werden, so daß das Touch-Pad nach unten weist. Wie eingangs erwähnt, kann der Lagesensor auch anders gestaltet sein, beispielsweise in Form eines Quecksilber-Schalters oder eines Lichtsensors.

Damit die elektrischen und elektronischen Bauteile 4 von außen trotz Verwendung von Glasplatten nicht sichtbar sind, kann das Touch-Pad 3 mit einer nichttransparenten Schicht versehen sein, die vorzugsweise auf der nach innen weisenden Seite des Touch-Pads angebracht ist, wobei man dann die Bauelemente unterhalb dieser Schicht anordnet. Durch die Verwendung des elektrisch leitfähigen, transparenten Lackes können die Leiterbahnen weitestgehend unsichtbarer gestaltet werden, so daß sie, auch wenn sie außerhalb des von dem Touch-Pad abgedeckten Bereiches liegen, nicht sichtbar sind.

Es besteht auch die Möglichkeit, eine Seite einer der beiden Glasplatten mit einer spiegelnden Schicht zu versehen, beispielsweise die Unterseite der Glasplatte 2 mit der spiegelnden Schicht 13 oder die Oberseite oder die Unterseite der Glasplatte 1 rings um das Touch-Pad 3, so daß in der aktiven Betriebslage die Bauelemente nicht sichtbar sind. Selbstverständlich kann die Spiegelschicht auch auf eine der zur jeweils anderen Platte weisenden Innenseite aufgebracht werden.

Schließlich ist noch zu erwähnen, daß das Touch-Pad 3 auch als separates Bauteil in eine Aussparung der Glasplatte 1 eingesetzt werden kann.

Insgesamt erhält man eine gehäuselose Fernsteuerung, bei der die Funktionen von Leiterbahnplatte und Gehäuse durch die Glasplatten 1 und 2 realisiert werden.

Wie in den Figuren 1 und 2 dargestellt ist, daß das Touch-Pad 3 gegenüber der Oberfläche der Glasplatte 1 etwas versenkt angeordnet ist. Es kann natürlich auch so gestaltet werden, daß es - wie die übrigen Bauelemente 4 - zwischen den beiden Platten 1 und 2 angeordnet ist, so daß die nach außen weisende Oberfläche der Glasplatte 1 vollständig eben ist. Mit der Verwendung des Touch-Pads 3 benötigt man keine separaten Tasten mehr. Durch geeignete Programmierung der elektronischen Bauteile kann man in bestimmten Bereichen des Touch-Pads bestimmte Funktionen zuordnen, wobei man diese Bereiche auch durch entsprechende Aufdrucke markieren kann. Alternativ oder zusätzlich ist es auch möglich, das Touch-Pad in an sich bekannter Weise, wie bei tragbaren Computern (Lap Tops), zur Bewegung eines Cursors einzusetzen. Auch ist es möglich, bestimmten Bewegungen eines Fingers auf dem Touch-Pad bestimmte Funktionen zuzuweisen, beispielsweise diagonal von links unten nach rechts oben ist gleich lauter, quer von links von rechts ist gleich Kanalumschaltung aufwärts, kreisförmige Bewegung ist gleich Menüaufruf usw.

## Patentansprüche

1. Fernsteuerung mit elektronischen Bauelementen (4), einer berührungsempfindlichen Tastplatte (3), einem Energiespeicher (7) und einer Sendeeinrichtung (6),
**dadurch gekennzeichnet,**
**daß** die Fernsteuerung zwei miteinander verbundene Glasplatten (1, 2) aufweist, an denen die elektronischen Bauelemente (4), die Tastplatte (3), der Energiespeicher (7) und die Sendeeinrichtung (6) angebracht sind und
**daß** eines der elektronischen Bauelemente ein Lagesensor (8) ist, der in Abhängigkeit von der Lage oder der Ausrichtung der Fernsteuerung diese ein- und ausschaltet.

2. Fernsteuerung nach Anspruch 1, **dadurch gekennzeichnet, daß** die Bauelemente (4) sowie diese verbindende Leiterbahnen (5) auf mindestens eine der Glasplatten (1, 2) aufgedruckt sind.

3. Fernsteuerung nach Anspruch 1 oder 2, **dadurch gekennzeichnet, daß** auf eine der Glasplatten (1, 2) Solarzellen (9) aufgedruckt sind.

4. Fernsteuerung nach einem der Ansprüche 1 bis 3, **dadurch gekennzeichnet, daß** eine Seite einer der Glasplatten (1) mit einer Spiegelschicht (13) versehen ist.

5. Fernsteuerung nach einem der Ansprüche 1 bis 4, **dadurch gekennzeichnet, daß** die Sendeeinrichtung eine lichtemittierende Diode (6), insbesondere eine Infrarot-Diode ist, und daß ein Bereich einer Stirnseite (10) mindestens einer der Glasplatten (1, 2) gegenüberliegend zur lichtemittierenden Diode (6) in Form einer optischen Linse (12) ausgebildet ist.

6. Fernsteuerung nach einem der Ansprüche 1 bis 5, **dadurch gekennzeichnet, daß** die berührungsempfindliche Tastplatte ein Touch-Pad (3) ist.

7. Fernsteuerung nach Anspruch 6, **dadurch gekennzeichnet, daß** das Touch-Pad (3) in eine der Glasplatten (1) integriert ist.

8. Fernsteuerung nach Anspruch 6, **dadurch gekennzeichnet, daß** das Touch-Pad (3) ein separates Bauelement ist, das in eine Ausnehmüng einer der Glasplatten (1) eingesetzt ist.

9. Fernsteuerung nach einem der Ansprüche 6, 7, oder 8, **dadurch gekennzeichnet, daß** die elektronischen Bauelemente (4) so angeordnet sind, daß sie durch das Touch-Pad (3) abgedeckt sind.

## Claims

1. Remote control having electronic components (4), a touch-sensitive key pad (3), an energy store (7) and a transmitter (6), **characterized in that** the remote control comprises two glass plates (1,2) joined together, on which the electronic components (4), the key pad (3), the energy store (7) and the transmitter (6) are arranged and **in that** one of the electronic components is a position sensor (8), which depending on its position or orientation is switching on or off the remote control.

2. Remote control according to claim 1, **characterized in that** the electronic components (4) and conductor tracks (5) joining them are printed on at least one of that glass plates (1, 2).

3. Remote control according to claim 1 or 2, **characterized in that** solar cells (9) are printed on one of the glass plates (1, 2).

4. Remote control according to one of claims 1 to 3, **characterized in that** one side of one of the glass plates (1) is provided with a mirror layer (13).

5. Remote control according to one of claims 1 to 4, **characterized in that** the transmitter is a light-emitting diode (6), in particular an infrareddiode, and **in that** one region of one end face (10) of one of the glass plates (1, 2) opposite the light-emitting diode (6) is configured in the form of an optical lens (12).

6. Remote control according to one of claims 1 to 5, **characterized in that** the touch-sensitive key pad is a touch-pad (3).

7. Remote control according to claim 6, **characterized in that** the touch pad (3) is integrated into one of the glass plates (1).

8. Remote control according to claim 6, **characterized in that** the touch pad (3) is a separate component that is installed in a recess of one of the glass plates (1).

9. Remote control according to one of claims 6, 7 or 8, **characterized in that** the electronic components (4) are arranged such that they are covered by the touch pad (3).

## Revendications

1. Télécommande comprenant des composants (4) électroniques, une plaque à touches (3) tactile, un accumulateur d'énergie (7) et un dispositif émetteur (6),
**caractérisée en ce**
**que** la télécommande présente deux plaques de verre (1, 2) reliées l'une à l'autre, au niveau desquelles sont placés les composants (4) électroniques, la plaque à touches (3), l'accumulateur d'énergie (7) et le dispositif émetteur (6), et
en ce que l'un des composants électroniques est un capteur de position (8), qui active et désactive la télécommande en fonction de la position ou de l'orientation de cette dernière.

2. Télécommande selon la revendication 1, **caractérisée en ce que** les composants (4) ainsi que les pistes conductrices qui les relient (5) sont imprimés sur au moins une des plaques de verre (1, 2).

3. Télécommande selon la revendication 1 ou 2, **caractérisée en ce que** des cellules solaires (9) sont imprimées sur une des plaques de verre (1, 2).

4. Télécommande selon l'une quelconque des revendications 1 à 3, **caractérisée en ce qu'**un côté d'une des plaques de verre (1) est pourvu d'une couche formant miroir (13).

5. Télécommande selon l'une quelconque des revendications 1 à 4, **caractérisée en ce que** le dispositif émetteur est une diode (6) électroluminescente, en particulier une diode infrarouge, et **en ce qu'**une zone d'un côté frontal (10) d'au moins une des plaques de verre (1, 2) faisant face à la diode (6) électroluminescente est réalisée sous la forme d'une lentille (12) optique.

6. Télécommande selon l'une quelconque des revendications 1 à 5, **caractérisée en ce que** la plaque à touches tactile est un pavé tactile (3).

7. Télécommande selon la revendication 6, **caractérisée en ce que** le pavé tactile (3) est intégré dans l'une des plaques de verre (1).

8. Télécommande selon la revendication 6, **caractérisée en ce que** le pavé tactile (3) est un composant séparé qui est introduit dans un évidement d'une des plaques de verre (1).

9. Télécommande selon l'une quelconque des revendications 6, 7 ou 8, **caractérisée en ce que** les composants (4) électroniques sont disposés de telle manière qu'ils sont recouverts par le pavé tactile (3).
